# EUROPÄISCHE PATENTSCHRIFT

(11) **EP 4 179 926 B1**
(45) Veröffentlichungstag und Bekanntmachung des Hinweises auf die Patenterteilung: **16.07.2025**
(21) Anmeldenummer: 22200203.2
(22) Anmeldetag: 07.10.2022
(51) Int. Cl.: A47C 7/38

(54) **SITZMÖBEL MIT HÖHENVERSTELLBAREM KOPFTEIL**
SEATING FURNITURE WITH HEIGHT-ADJUSTABLE HEAD PART
SIÈGE AVEC PARTIE DE TÊTE RÉGLABLE EN HAUTEUR

(30) Priorität: 12.11.2021 DE 102021129593
(43) Veröffentlichungstag der Anmeldung: 17.05.2023
(73) Patentinhaber: Lusch GmbH, 33184 Altenbeken (DE)
(72) Erfinder:
(74) Vertreter: Cohausz & Florack

(56) Entgegenhaltungen:
- EP-A1- 2 450 230
- DE-A1- 19 649 537
- JP-A- H02 224 705
- US-A1- 2017 127 844

## Beschreibung

Die Erfindung betrifft ein Sitzmöbel, insbesondere Sessel oder Sofa, mit wenigstens einer Rückenlehne, wenigstens einem Kopfteil, wenigstens einer Kopfteilhöhenverstellung und wenigstens einer Kopfteilschwenkeinheit, wobei das Kopfteil über die Kopfteilhöhenverstellung gegenüber der wenigstens einen Rückenlehne wenigstens von einer unteren Stellung in eine obere Stellung verstellbar gehalten ist, wobei das Kopfteil über die Kopfteilschwenkeinheit gegenüber der Kopfteilhöhenverstellung schwenkbar an der Kopfteilhöhenverstellung gehalten ist und wobei die wenigstens eine Kopfteilschwenkeinheit beim Verstellen des Kopfteils von der unteren Stellung in die obere Stellung und/oder zurück wenigstens abschnittsweise in formschlüssigem Eingriff mit wenigstens einer Kopfteilführung und verschiebbar entlang der Kopfteilführung derart vorgesehen ist, so dass ein Verstellen der Kopfteilschwenkeinheit gegenüber der Kopfteilführung zwangsweise in ein Schwenken des Kopfteils gegenüber der Kopfteilhöhenverstellung und/oder der Rückenlehne umgesetzt wird.

Sitzmöbel mit höhenverstellbaren Kopfteilen, die auch als Kopfstützen bezeichnet werden, sind in verschiedenen Ausgestaltungen bekannt und ermöglichen dem Benutzer des Möbels, eine bequeme Sitz- und/oder Liegeposition einzunehmen. Typischerweise umfassen diese Sitzmöbel neben dem über eine Kopfteilhöhenverstellung höhenverstellbaren Kopfteil ein Gestell und eine Rückenlehne, wobei die Kopfteilhöhenverstellung möglichst unsichtbar in das Gestell und/oder die Rückenlehne integriert ist. Bei dem Gestell handelt es sich vorwiegend um ein Chassis, an das Anbauteile wie Seitenteile, wenigstens eine Rückenlehne, wenigstens eine Armlehne und/oder wenigstens ein Sitz montiert sein können. Für gewöhnlich stehen die Chassis selbst auf dem Untergrund auf und umfassen folglich meist wenigstens einen Fuß. Zudem sind die Sitzmöbel meist als Sessel oder Sofa ausgebildet.

Damit der Benutzer verschiedene bequeme Positionen auf dem Sitzmöbel einnehmen kann, können die Kopfteile höhenverstellbar zwischen wenigstens einer unteren Stellung und wenigstens einer oberen Stellung ausgebildet sein. Beispielsweise kann der Benutzer dann in einer Liegeposition das Kopfteil in die untere Stellung verstellen und in einer Sitzposition in eine obere Stellung verstellen. Beliebige Zwischenstellungen sind auch denkbar.

Zum Verstellen des Kopfteils kann dieses über höhenverstellbare Stellstreben mit der Rückenlehne und/oder dem Gestell verbunden sein. Die Streben sind dann bedarfsweise entlang wenigstens einer Führung geführt, um ein komfortables Verstellen des Kopfteils zu bewirken. Damit das Kopfteil eine für den Benutzer komfortable Position einnehmen kann, ist in vielen Fällen eine reine Höhenverstellung nicht ausreichend. Vielmehr soll zusätzlich zur Höhenverstellung noch ein Neigen des Kopfteils vorgenommen werden können. Deshalb sind bereits Sitzmöbel bekannt, bei denen neben einer Kopfteilhöhenverstellung zum Verstellen des Kopfteils von einer unteren Stellung in eine obere Stellung noch eine Kopfteilschwenkeinheit vorgesehen ist, um das Kopfteil gegenüber der Kopfteilhöhenverstellung schwenken zu können. Entsprechende Sitzmöbel sind aus der JP H02 224705 A, der EP 2 450 230 A1 und der DE 196 49 537 A1 bekannt. Damit verbunden ist jedoch ein höherer konstruktiver Aufwand des Sitzmöbels und eine höhere Störanfälligkeit des Sitzmöbels.

Daher liegt der vorliegenden Erfindung die Aufgabe zugrunde, das eingangs genannte und zuvor näher beschriebene Sitzmöbel derart auszugestalten und weiterzubilden, dass der konstruktive Aufwand gesenkt werden kann, ohne Einbußen hinsichtlich der Zuverlässigkeit hinnehmen zu müssen.

Diese Aufgabe ist bei einem Sitzmöbel nach Anspruch 1 gelöst.

Das Schwenken des Kopfteils kann gleichfalls mit der Höhenverstellung des Kopfteils bewirkt werden. Dies lässt sich nicht nur besonders einfach bewerkstelligen, sondern dies ist auch besonders zuverlässig. Das Kopfteil wird nämlich zwangsweise beim Anheben und/oder Absenken des Kopfteils geschwenkt, und zwar in der vorgegebenen Weise. Zu diesem Zweck ist ein Eingreifen der Kopfteilschwenkeinheit mit einer Kopfteilführung wenigstens abschnittsweise während des Verstellens des Kopfteils aus der unteren Stellung in die obere Stellung und/oder zurück vorgesehen. Die Kopfteilschwenkeinheit wird somit beim Anheben oder Absenken der Kopfteilhöhenverstellung entlang der Kopfteilführung verschoben. Durch den formschlüssigen Eingriff von Kopfteilschwenkeinheit und Kopfteilführung wird das Höhenverstellen des Kopfteils wenigstens abschnittsweise in ein Schwenken des Kopfteils umgesetzt.

Besonders einfach und zuverlässig ist es dabei, wenn die Kopfteilschwenkeinheit und die Kopfteilführung während der gesamten Verstellung des Kopfteils von der unteren Stellung in die obere Stellung und/oder zurück miteinander in Eingriff bleiben. Dies ist aber gleichwohl nicht erforderlich. Es würde grundsätzlich ausreichen, dass der entsprechende Eingriff in den Abschnitten des Verstellwegs des Kopfteils gegeben ist, in denen ein definiertes Schwenken des Kopfteils sichergestellt werden soll. Zudem ist es grundsätzlich ausreichend, wenn lediglich eine Kopfteilschwenkeinheit mit lediglich einer Kopfteilführung in Eingriff gelangt. Zuverlässiger kann es aber sein, wenn zwei Kopfteilschwenkeinheiten mit zwei Kopfteilführungen in Eingriff sind, etwa um ein Verkanten der Kopfteilschwenkeinheit oder der Kopfteilhöhenverstellung beim Anheben und/oder Absenken des Kopfteils zu vermeiden. Die beiden Kopfteilschwenkeinheiten mit Kopfteilführungen können zweckmäßigerweise an gegenüberliegenden Seiten des Sitzmöbel und/oder der Rückenlehne angeordnet sein. Selbstverständlich können auch mehr als zwei Kopfteilschwenkeinheiten und zwei Kopfteilführungen vorgesehen sein, dies geht aber zu Lasten des konstruktiven Aufwands des Sitzmöbels.

Bei einer ersten besonders bevorzugten Ausgestaltung des Sitzmöbels ist vorgesehen, dass das Kopfteil in Abhängigkeit seiner Höhenposition wenigstens abschnittsweise zwischen der unteren Stellung und der oberen Stellung in einem vorbestimmten Winkel gegenüber der Kopfteilhöhenverstellung und/oder der Rückenlehne geneigt ist. Dies lässt sich einfach und präzise erreichen, indem die Kopfteilschwenkeinheit und die Kopfteilführung in geeigneter Weise aneinander angepasst sind. Bei einer bestimmten Höhenverstellung der Kopfteilhöhenverstellung ist dann der Winkel des Kopfteils über die Kopfteilführung vorgegeben. Dabei kann das Kopfteil in unterschiedlichen Stellungen zwischen der unteren Stellung und der oberen Stellung in unterschiedlichen Winkeln gegenüber der Kopfteilhöhenverstellung und/oder der Rückenlehne geneigt angeordnet werden. Die Neigung des Kopfteils ist dann davon abhängig in welcher Höhe sich das Kopfteil befindet. Dabei bietet es sich aus Gründen der Bequemlichkeit an, wenn das Kopfteil in oberen Stellungen weiter nach vorne in Bezug auf die Rückenlehne geneigt ist als in unteren Stellungen. Anders ausgedrückt wird das Kopfteil mit dem Hochfahren des Kopfteils auch nach vorne in Bezug auf die Rückenlehne oder das Sitzmöbel geschwenkt, auch wenn die Bewegungen nicht proportional zueinander ausgeführt werden müssen.

Damit die Kopfteilhöhenverstellung auch bei einer unsanften Handhabung des Kopfteils zuverlässig erfolgen kann, bietet es sich an, wenn die wenigstens eine Kopfteilschwenkeinheit wenigstens einen beim Verstellen des Kopfteils von der unteren Stellung in die obere Stellung und/oder zurück wenigstens abschnittsweise in wenigstens eine Aussparung der wenigstens einen Kopfteilführung eingreift. So wird ein zuverlässiger Formschluss erzielt der hohe Kräfte aufnehmen und an das übrige Sitzmöbel ableiten kann. Zudem kann der Nocken der Kopfteilschwenkeinheit beim Verstellen des Kopfteils von der unteren Stellung in die obere Stellung und/oder zurück wenigstens abschnittsweise entlang der Aussparung geführt sein. So kann ein entsprechender Formschluss mit einer entsprechenden Führung des Kopfteils einhergehen. Dabei kann dann sehr präzise das Kopfteil durch ein Abgleiten des Nockens an der Aussparung gegenüber der Kopfteilhöhenverstellung und/oder der Rückenlehne geschwenkt werden.

Um das Verstellen des Kopfteils zu vereinfachen und eine versehentliche Beschädigung des Sitzmöbels zu vermeiden, lässt sich die Aussparung als Kanal ausbilden, in dem sich der korrespondierende Nocken dann hin und her bewegen kann. Der Kanal kann dann zweckmäßiger Weise zu beiden gegenüberliegenden Seiten mit dem Nocken korrespondierende Gleitflächen zum Abgleiten des Nockens beim Verstellen des Kopfteils wenigstens abschnittsweise von der unteren Stellung in die obere Stellung und zurück aufweisen. Durch die Gleitflächen wird das Verstellen des Kopfteils in engen Grenzen vorgegeben, um das Verstellen des Kopfteils für den Benutzer möglichst bequem erfolgen zu lassen.

Die wenigstens eine Kopfteilschwenkeinheit und die Kopfteilführung können alternativ oder zusätzlich derart miteinander in Eingriff stehen, dass das Kopfteil unterhalb einer Zwischenstellung in einem wenigstens im Wesentlichen konstanten Winkel gegenüber der Kopfteilhöhenverstellung und/oder der Rückenlehne geneigt ist. Bei einem Verstellen des Kopfteils zwischen der unteren Stellung und der Zwischenstellung kann ein Schwenken des Kopfteils mithin unterbunden werden. Für ein solches Schwenken muss folglich auch kein Platz bereitgestellt werden, so dass das Sitzmöbel platzsparend ausgebildet werden kann.

Die wenigstens eine Kopfteilschwenkeinheit und die Kopfteilführung können aber gleichwohl auch derart miteinander in Eingriff stehen, dass das Kopfteil oberhalb einer Zwischenstellung in allen Stellungen weiter zur Rückenlehne und/oder nach vorne geneigt ist als unterhalb der Zwischenstellung. Wenn die Zwischenstellung überwunden ist, führt mithin ein weiteres Anheben des Kopfteils zu einem Schwenken des Kopfteils nach vorne in eine für den Benutzer bequeme Position. Dabei kann bedarfsweise vorgegeben werden, dass das Kopfteil umso weiter nach vorne geschwenkt wird, je weiter das Kopfteil angehoben wird. Es können aber auch Abschnitte des Verstellwegs vorgesehen sein, bei denen ein Anheben des Kopfteils kein Schwenken des Kopfteils bewirkt. Dies kann beispielsweise in einem Endabschnitt des Verstellwegs vorgesehen sein. Wenn das Kopfteil eine bestimmte Neigung erreicht hat, kann dann noch ein weiteres Anheben des Kopfteils erfolgen, bedarfsweise nur für den Fall, dass der Benutzer dies wünscht und veranlasst.

Dabei hat sich in der Praxis gezeigt, dass das Kopfteil dann in der Zwischenstellung angeordnet sein kann, wenn das Kopfteil zu wenigstens 50 %, vorzugsweise zu wenigstens 60 %, insbesondere zu wenigstens 70% des Verstellwegs zwischen der unteren Stellung und der oberen Stellung des Kopfteils nach oben verstellt worden ist. Wenn das Kopfteil beispielsweise insgesamt um 30 cm angehoben werden kann, kann ein Schwenken des Kopfteils also beispielsweise erst einsetzen, wenn das Kopfteil schon um 15 cm oder 20 cm angehoben worden ist. Dann kann das Kopfteil schon so hoch gegenüber der Rückenlehne angeordnet sein, dass Platz besteht, das Kopfteil nach vorne in Richtung der Rückenlehne zu schwenken.

Damit das Kopfteil in der unteren Stellung nicht zu einer Beeinträchtigung des Komforts des Benutzers führt, kann das Kopfteil in der unteren Stellung vollständig unterhalb des oberen Randes der Rückenlehne angeordnet sein. Dabei kann das Kopfteil vorzugsweise so in die Rückenlehne integriert sein, dass das Kopfteil nicht als solches erkennbar ist. Der obere Rand des Kopfteils kann dann entweder als Teil der Rückenlehne wahrgenommen werden, etwa weil der obere Rand des Kopfteils bündig in die Oberseite der Rückenlehne integriert ist oder weil der obere Rand des Kopfteils soweit in der Rückenlehne versenkt ist, dass das Kopfteil wenigstens im bestimmungsgemäßen Gebrauch nicht sichtbar ist. Alternativ oder zusätzlich kann das Kopfteil in der oberen Stellung wenigstens abschnittsweise vertikal oberhalb des oberen Rands der Rückenlehme angeordnet sein. Das Kopfteil gelangt also beim Anheben nach vorne, wenigstens teilweise über die Rückenlehne, was für den Benutzer zu einer bequemen Position führen kann.

Damit die Mechanik der Kopfteilhöhenverstellung geschützt ist und nicht beeinträchtigt wird, ist das Kopfteil in der unteren Stellung in einem Kopfstützenschacht aufgenommen. Hinter der Rückenlehne ist eine Öffnung des Kopfstützenschachts vorgesehen, durch die das Kopfteil wenigstens teilweise durchführt werden kann, damit der Benutzer seinen Kopf an dem Kopfteil abstützen kann. Um die Mechanik der Kopfteilhöhenverstellung weiter zu schützen, ist ein Etagenbrett zum Verschließen der Öffnung in der oberen Stellung vorgesehen und das Etagenbrett dazu mit dem Kopfteil verbunden.

Damit das Etagenbrett das Schwenken des Kopfteils nicht beeinträchtigt, ist wenigstens eine Strebe des Kopfteils derart durch eine Aussparung des Etagenbretts hindurchgeführt sein, dass die wenigstens eine Strebe beim Schwenken des Kopfteils nach vorne und/oder nach hinten in der Aussparung verstellt werden kann. Mit anderen Worten kann die wenigstens eine Strebe des Kopfteils in der Aussparung nach vorne und wieder nach hinten kippen, ohne dass dies durch diese Kippbewegung durch die Aussparung behindert würde.

Alternativ oder zusätzlich kann die wenigstens eine Kopfteilhöhenverstellung wenigstens ein mit einem Zahnstangenelement des Sitzmöbels kämmendes Zahnradelement aufweisen. Auf diese Weise lässt sich eine definierte und zugleich einfache und zuverlässige Höhenverstellung des Kopfteils sicherstellen. Das Zahnradelement kann nämlich zur Höhenverstellung des Kopfteils entlang des Zahnstangenelements auf und ab laufen. Dabei bietet es sich der Einfachheit halber und zur Steigerung des Komforts an, wenn das Zahnradelement zum Höhenverstellen der Kopfteilhöhenverstellung entlang des Zahnstangenelements motorisch angetrieben ist. Die Höhenverstellung des Kopfteils kann dann ohne nennenswerten Kraftaufwand des Benutzers erfolgen. Um ein Verkanten und Blockieren der Kopfteilhöhenverstellung zu vermeiden, kann es sich anbieten, wenn gegenüberliegend zwei Zahnradelemente mit jeweils einem Zahnstangenelement kämmend vorgesehen und über eine Synchronstrebe drehfest miteinander verbunden sind. Die Kopfteilhöhenverstellung kann dann nicht versehentlich an gegenüberliegenden Seiten des Sitzmöbels unterschiedlich weit angehoben und/oder abgesenkt werden. Konstruktiv besonders einfach und funktional besonders zuverlässig ist es dabei, wenn die Synchronstrebe koaxial zu den Zahnradelementen mit den Zahnradelementen verbunden ist.

Um ein Verkanten oder Blockieren der Kopfteilhöhenverstellung zu vermeiden, kann alternativ oder zusätzlich auch vorgesehen sein, dass die wenigstens eine

Kopfteilhöhenverstellung das Zahnstangenelement an der dem Zahnradelement abgewandten Seite des Zahnstangenelements formschlüssig hintergreift. So kann sich in eine Richtung das Zahnradelement und in die entgegengesetzte Richtung ein anderes Element der Kopfteilhöhenverstellung an dem Zahnradelement abstützen. Ein Verkannten oder Blockieren quer dazu lässt sich alternativ oder zusätzlich vermeiden, wenn die beiden Zahnradelemente und/oder zwei Streben des Kopfteils über eine Querstrebe fest miteinander verbunden sind. So können hohe Kräfte aufgenommen und an das übrige Sitzmöbel abgegeben werden, ohne dass etwa die Synchronstrebe Schaden nimmt oder zu stabil ausgebildet werden müsste.

Wenn die Kopfteilhöhenverstellung über einen motorischen Antrieb von wenigstens der unteren Stellung in die obere Stellung und zurück angetrieben ist, kann das Verstellen definiert und zuverlässig erfolgen. Wenn der motorische Antrieb zudem dazu ausgebildet ist, die Synchronstange, insbesondere direkt, in Rotation zu versetzen und/oder wenigstens ein mit einem Zahnradelement kämmendes Zahnradelement anzutreiben, lässt sich eine konstruktiv einfache Ausgestaltung mit wenigen Einzelteilen realisieren.

Dies gilt alternativ oder zusätzlich auch dann, wenn der motorische Antrieb mit der Kopfteilhöhenverstellung höhenverstellbar ausgebildet ist. So kann stets eine zufriedenstellende Kraftübertragung sichergestellt werden. Der konstruktiven Einfachheit halber kann der motorische Antrieb an der Synchronstrebe und/oder der Querstrebe festgelegt sein.

Anstelle eines Getriebemotors zum Antrieb des wenigstens einen mit dem Zahnstangenelement kämmenden Zahnradelements, und zwar bedarfsweise über die Synchronstrebe, können auch andere motorische Antriebe verwendet werden. Bei diesen kann dann bedarfsweise auf ein mit einem Zahnstangenelement kämmendes Zahnradelement verzichtet werden. Beispielsweise könnten Linearantriebe, etwa in Form von Hubrohr-Antrieben oder Verstell-Antrieben, verwendet werden. Bei einem Linearantrieb könnte dann ein Bewegungsblock entlang des Linearantriebs hoch und runter verstellt werden, um eine Höhenverstellung des Kopfteils, gegebenenfalls zusammen mit der Kopfteilschenkeinheit, zu bewirken. Dazu wären dann vorzugsweise das Kopfteil und/oder die Kopfteilschenkeinheit an dem Bewegungsblock festgelegt. Entsprechende alternative Antriebe können ebenfalls zur Vermeidung eines Verkantens mit einer Synchronstrebe verbunden sein, die dann aber keine Antriebsfunktion übernehmen muss. Bei Linearantrieben würde es sich beispielsweise anbieten, wenn die gegenüberliegenden höhenverstellbaren Bewegungsblöcke über die Synchronstrebe verbunden sind, so dass die Bewegungsblöcke stets auf derselben Höhe in Bezug auf die Rückenlehne angeordnet sind.

Damit die Kräfte auf das Sitzmöbel gleichförmig abgeleitet werden können und sich lange Lebensdauern erreichen lassen, kann es sich anbieten, wenn an gegenüberliegenden Seiten des Sitzmöbels jeweils eine Kopfteilschwenkeinheit vorgesehen ist. Dies ist zweckmäßig gerade bei sehr breiten Kopfteilen. Wenn an gegenüberliegenden Seiten des Sitzmöbels jeweils ein mit einem Zahnradelement kämmendes Zahnstangenelement vorgesehen ist, wird ein Kippen des Kopfteils sicher verhindert. Wenn an gegenüberliegenden Seiten des Sitzmöbels jeweils eine Strebe des Kopfteils und/oder jeweils eine Kopfteilführung vorgesehen ist, lässt sich selbiges alternativ oder unterstützend erreichen.

Nachfolgend wird die Erfindung anhand einer lediglich Ausführungsbeispiele darstellenden Zeichnung näher erläutert. In der Zeichnung zeigt
- Fig. 1A-B: ein Detail eines erstes erfindungsgemäßen Sitzmöbels mit dem Kopfteil in der oberen Stellung in perspektivischen Ansichten,
- Fig. 2: das Detail des Sitzmöbels aus Fig. 1 mit dem Kopfteil in der unteren Stellung in einer Draufsicht,

- Fig. 3A-C: ein weiteres Detail des Sitzmöbels aus Fig. 1 in perspektivischen Ansichten, einer Schnittansicht und einer Draufsicht,
- Fig. 4A-E: das Detail des Sitzmöbels aus Fig. 1 mit dem Kopfteil in unterschiedlichen Stellungen beim Verstellen von der unteren Stellung in die obere Stellung in gleichartigen Schnittansichten und
- Fig. 5A-B: ein zweites erfindungsgemäßes Sitzmöbel mit dem Kopfteil in der oberen Stellung in perspektivischen Ansichten.

In den Fig. 1A-B ist ein Detail eines Sitzmöbels 1 im Bereich einer Rückenlehne 2 in perspektivischen Ansichten dargestellt. Die Rückenlehne 2 ist dabei in der Fig. 1A der besseren Übersichtlichkeit halber nicht gepolstert dargestellt, obwohl es sich bei dem Sitzmöbel 1 um ein Polstermöbel handelt, wie dies in der Fig. 1B mit einer Polsterung 3 der Rückenlehne 2 dargestellt ist. Es ist auch auf die Darstellung eines Sitzes und eines Chassis verzichtet worden, da diese in ihrem Aufbau grundsätzlich bekannt und vorliegend von untergeordneter Bedeutung sind.

Hinter der Rückenlehne 2 ist ein Kopfteil 4 vorgesehen, das sich in den Fig. 1A-B in der oberen und nach vorne geschwenkten Stellung angeordnet ist. Dabei ist das Kopfteil 4 so weit nach oben verstellt und nach vorne geschwenkt, dass das Kopfteil 4 mit seiner Polsterung 5 gänzlich oberhalb des oberen Rands der Rückenlehne 2 und teilweise vertikal über dem oberen Rand der Rückenlehne 2 angeordnet ist. Der gepolsterte Teil des Kopfteils 4 wird bei dem dargestellten Ausführungsbeispiel von zwei Streben 6 getragen, die sich durch Aussparungen 7 eines Etagenbretts 8 hindurch erstrecken. Die Aussparungen 7 sind dabei länglich ausgebildet, so dass das Kopfteil 4 vor und zurück schwenken kann, ohne das die Streben 6 durch das Etagenbrett 8 blockiert würden. Das Etagenbrett 8 verschließt in der dargestellten oberen Stellung des Kopfteils 4 die Öffnung 9 eines Kopfstützenschachts 10, in den das Kopfteil 4 eingefahren werden kann, um es in die untere Stellung zu bringen.

Die untere Stellung des Kopfteils 4 ist in der Fig. 2 dargestellt, wobei das Kopfteil 4 ganz im Kopfstützenschacht 10 angeordnet ist und die Öffnung 9 des Kopfstützenschachts 10 im Wesentlichen verschließt. Zudem ist das Kopfteil 4 in der unteren Stellung nach hinten geschwenkt, um in dem Kopfstützenschacht 10 hinter der Rückenlehne 2 aufgenommen werden zu können.

Zur Verstellung des Kopfteils 4 von der unteren Stellung in die obere Stellung und wieder zurück in die untere Stellung ist das Kopfteil 4 an einer Kopfteilhöhenverstellung 11 gehalten und zwar über eine Kopfteilschwenkeinheit 12, die ein Schwenken des Kopfteils 4 von hinten nach vorne und wieder zurück gegenüber der Rückenlehne 2 und der Kopfteilhöhenverstellung 11 infolge der Höhenverstellung des Kopfteils 4 bewirkt. Während der Höhenverstellung des Kopfteils 4 greift ein Nocken 13 der Kopfteilschwenkeinheit 12 in eine Kopfteilführung 14 ein, die bei dem dargestellten und in soweit bevorzugten Sitzmöbel 1 als Aussparung im Sinne eines Kanals 15 ausgebildet ist. Wird die Höhe des Kopfteils 4 variiert, so verstellt sich der Nocken 13 des Kopfteilschwenkeinheit 12 in der Kopfteilführung 14, was je nach dem Verstellbereich in ein Schwenken des Kopfteils 4 nach vorne oder nach hinten umgesetzt wird. Da der Nocken 13 in der Kopfteilführung 14 formschlüssig gehalten ist, kommt es zu einer zwangsweisen Schwenkung des Kopfteils 4 infolge der Höhenverstellung des Kopfteils 4. Der Nocken 13 wird von einer der gegenüberliegenden, den Kanal 15 der Kopfteilführung 14 begrenzenden Gleitflächen 16 nach vorne oder nach hinten gedrückt, und zwar in Abhängigkeit von dem jeweiligen Verstellbereich des Kopfteils 4 zwischen der unteren Stellung und der oberen Stellung. Der Nocken 13 kann aber auch abschnittsweise unbeeinflusst von dem Kanal 15 bzw. den Gleitflächen 16 entlang des Kanals 15 bewegt werden, etwa wenn der Nocken 13 mittig im dem Kanal 15 angeordnet ist oder der Kanal 15 sich geradlinig erstreckt.

Die Kopfteilhöhenverstellung 11 und die Kopfteilschwenkeinheit 12 sind in der Fig. 3A-C vergrößert dargestellt. Die Kopfteilhöhenverstellung 11 umfasst einen motorischen Antrieb 17, der eine Synchronstrebe 18 nach links und rechts antreibt.

Denkbar aber nicht vorgesehen wäre auch ein Antrieb nur nach rechts oder links. Die Verstellung in die entsprechende Gegenrichtung würde dann nicht über den entsprechenden Antrieb erfolgen. An beiden Enden der Synchronstrebe 18 ist ein Zahnradelement 19 vorgesehen. Die Zahnradelemente 19 kämmen mit an beiden gegenüberliegenden Seiten der Rückenlehne 2 angeordneten Zahnstangenelementen 20. Je nach der Drehrichtung der Synchronstrebe 18 laufen die Zahnradelemente 19 an den Zahnstangenelementen 20 rauf und runter und bewegen dabei die Kopfteilhöhenverstellung 11 nach oben oder nach untern. Damit die Kopfteilhöhenverstellung 11, insbesondere die Zahnradelemente 19, nicht außer Eingriff mit den Zahnstangenelementen 20 gelangen, werden diese von der Kopfteilhöhenverstellung 11 auf der den Zahnradelementen 19 gegenüberliegenden Seite formschlüssig hintergriffen. Zudem sind an den Zahnstangenelementen 20 obere und untere Anschläge 21,22 vorgesehen, die das rauffahren und das runterfahren der Kopfteilhöhenverstellung 11 begrenzt. Um ein Verkanten der Kopfteilhöhenverstellung 11 zu vermeiden, sind die beiden, den gegenüberliegenden Seiten der Rückenlehne 2 zugeordneten Zahnradelemente 19 mit einer Querstrebe 23 verbunden.

Gegenüber der Rotationsachse der Zahnradelemente 19 schwenkbar ist an der Kopfteilhöhenverstellung 11 an gegenüberliegenden Seiten der Rückenlehne 2 je eine Kopfeilschwenkeinheit 12 gehalten, die ihrerseits das Kopfteil 4 tragen, so dass ein Schwenken der Kopfteilschwenkeinheit 12 in ein Schwenken des Kopfteils 4 umgesetzt wird. In welcher Neigung sich das Kopfteil 4 in Bezug auf die Rückenlehne 2 oder das Sitzmöbel 1 befindet, hängt davon ab, auf welcher Höhe sich die Kopfteilhöhenverstellung 11 und damit das Kopfteil 4 befindet. Der Nocken 13 der Kopfteilschwenkeinheit 12, greift in den Kanal 15 der Kopfteilführung 14 ein und wird durch Anlage an die Gleitflächen 16 des Kanals 15 vor und zurück bewegt, so dass das Kopfteil 4 in entsprechende Weise vor und zurück geschwenkt wird. Dabei verläuft der Kanal 15 der Kopfteilführung 14 aber über weite Strecken geradlinig, so dass in diesem Bereich auch die Neigung des Kopfteils 4 konstant bleibt. Dieser Verstellbereich erlaubt es dem Kopfteil 4 aus dem Kopfstützenschacht 10 heraus verstellt zu werden, ohne dass das Kopfteil 4 in dem Kopfstützenschacht 10 zu verkeilen. Erst wenn das Kopfteil 4 aus der Öffnung 9 des Kopfstützenschachts 10 heraus angehoben worden ist, kommt es zu einem Schwenken des Kopfteils 4 nach vorne.

Die Höhenverstellung und das Schwenken des Kopfteils 4 sind schrittweise in den Fig. 4A-E dargestellt. In der Fig. 4A ist das Kopfteil 4 in der unteren Stellung dargestellt. Der obere Rand des Kopfteils 4 füllt dabei im Wesentlichen die Öffnung 9 des Kopfstützenschachts 10 aus und das Etagenbrett 8 ist im unteren Bereich des Kopfstützenschachts 10 angeordnet. Zudem greift der Nocken 13 der Kopfteilschwenkeinheit 12 in einen unteren Abschnitt des Kanals 15 der Kopfteilführung 14 ein.

Durch betätigen des motorischen Antriebs 17 fährt die Kopfteilhöhenverstellung 11 mittels der am den Zahnstangenelementen 20 abrollenden Zahnradelemente 19 etwas nach oben, wie dies in der Fig. 4B dargestellt ist. Der motorische Antrieb 17 ist dabei fest mit der Kopfteilhöhenverstellung 11 verbunden und wird mithin ebenfalls angehoben. Dabei verstellt sich der Nocken 13 relativ zum Kanal 15 der Kopfteilführung 14 nach oben. Da der Kanal 15 in diesem Bereich geradlinig verläuft, bewirkt die entsprechende Verstellung des Nockens 13 in diesem Bereich des Kanals 15 kein Schwenken des Kopfteils 4 gegenüber der Rückenlehne 2 bzw. des Sitzmöbels 1.

Durch ein weiteres Verstellen der Kopfteilhöhenverstellung 11 angetrieben über den motorischen Antrieb 17 gelangen die Kopfteilhöhenverstellung 11 und das Kopfteil 4 in die in der Fig. 4C dargestellten Stellung. In dieser Stellung greift der Nocken 13 der Kopfteilschwenkeinheit 12 in das obere Ende des geradlinigen Abschnitts des Kanals 15 der Kopfteilführung 14 ein. Dementsprechend hat sich die Neigung des Kopfteils 4 zwischen den Stellungen gemäß Fig. 4A und 4C nicht verändert. In der Stellung der Fig. 3C ist der gepolsterte Teil des Kopfteils 4 jedoch gänzlich aus dem Kopfstützenschacht 10 herausbewegt, so dass sich das Kopfteil 4 nun ungehindert nach vorne schwenkten kann.

Dies ist beim Übergangs zur der in der Fig. 4D dargestellten Stellung der Kopfteilhöhenverstellung 11 der Fall, die etwas höher angeordnet ist als in der in der Fig. 3C. Der Nocken 13 der Kopfteilschwenkeinheit 12 wird dabei von der äußeren Gleitfläche 16 des Kanals 15 der Kopfteilführung 14 nach innen gedrückt, so dass das Kopfteil 4 nach vorne schwenkt und so vertikal über den oberen Rand der Rückenlehne 2 gelangt.

Das Schwenken des Kopfteils 4 nach vorne ist dann aber noch nicht abgeschlossen, sondern erst dann, wenn das Kopfteil 4 die in der Fig. 4E dargestellte obere Stellung erreicht hat. Der Nocken der Kopfteilschwenkeinheit 12 ist dann von der zugehörigen Gleitfläche 16 noch weiter in Richtung der Kopfteilhöhenverstellung 11 bewegt, so dass das Kopfteil 4 noch weiter nach vorne geschwenkt worden ist. In dieser Stellung des Kopfteils 4 kann der Benutzer seinen Kopf bequem gegen das Kopfteil 4 lehnen.

Das Verstellen des Kopfteils 4 von der in der Fig. 4D dargestellten oberen Stellung in die in der Fig. 4A dargestellte untere Stellung erfolgt im Wesentlichen wie zuvor beschrieben, nur in der umgekehrten Richtung.

In der Fig. 5A-B ist ein alternatives Sitzmöbel 24 mit einem Kopfteil 25 umfassend lediglich eine Strebe 26, zur Verbindung mit der Kopfteilschwenkeinheit 27. Diese eine Strebe 26 ist durch eine zentrale Aussparung 28 im Etagenbrett 29 hindurchgeführt, wobei das Spiel zwischen dem Etagenbrett 29 und der Strebe 26 so groß ist, dass das Kopfteil 25 zwischen der vorderen Stellung und der hinteren Stellung hin und her schwenken kann, ohne dass dieses Schwenken durch das Etagenbrett 29 blockiert würde. Um ein Kippen des Kopfteils 25 infolge der wenigstens einen Strebe 26 zu vermeiden, weist die Kopfteilhöhenverstellung 30 zwei Querstreben 31 auf, die zudem - wie dargestellt - in etwa parallel verlaufen können. Die eine Strebe 26 des Kopfteils 25 ist dann an beiden Querstreben 31 fest angebunden. Die übrigen Elemente des Sitzmöbels 24 sind allerdings analog zu dem Sitzmöbel 1 gemäß den Fig. 1-4 vorgesehen. Von einer erneuten Diskussion wird deshalb zur Vermeidung unnötiger Wiederholungen abgesehen.

### Bezugszeichenliste

- 1: Sitzmöbel
- 2: Rückenlehne
- 3: Polsterung
- 4: Kopfteil
- 5: Polsterung
- 6: Strebe
- 7: Aussparungen
- 8: Etagenbrett
- 9: Öffnung
- 10: Kopfstützenschacht
- 11: Kopfteilhöhenverstellung
- 12: Kopfteilschwenkeinheit
- 13: Nocken
- 14: Kopfteilführung
- 15: Kanal
- 16: Gleitflächen
- 17: motorischer Antrieb
- 18: Synchronstrebe
- 19: Zahnradelement
- 20: Zahnstangenelement
- 21: Anschlag
- 22: Anschlag
- 23: Querstrebe
- 24: Sitzmöbel
- 25: Kopfteil
- 26: Strebe
- 27: Kopfteilschwenkeinheit
- 28: Aussparung
- 29: Etagenbrett
- 30: Kopfteilhöhenverstellung
- 31: Querstreben

## Patentansprüche

1. Sitzmöbel (1,24), insbesondere Sessel oder Sofa, mit wenigstens einer Rückenlehne (2), wenigstens einem Kopfteil (4,25), wenigstens einer Kopfteilhöhenverstellung (11,30) und wenigstens einer Kopfteilschwenkeinheit (12,27), wobei das Kopfteil (4,25) über die Kopfteilhöhenverstellung (11,30) gegenüber der wenigstens einen Rückenlehne (2) wenigstens von einer unteren Stellung in eine obere Stellung verstellbar gehalten ist, wobei das Kopfteil (4,25) über die Kopfteilschwenkeinheit (12,27) gegenüber der Kopfteilhöhenverstellung (11,30) schwenkbar an der Kopfteilhöhenverstellung (11,30) gehalten ist und wobei die wenigstens eine Kopfteilschwenkeinheit (12,27) beim Verstellen des Kopfteils (4,25) von der unteren Stellung in die obere Stellung und/oder zurück wenigstens abschnittsweise in formschlüssigem Eingriff mit wenigstens einer Kopfteilführung (14) und verschiebbar entlang der Kopfteilführung (14) derart vorgesehen ist, so dass ein Verstellen der Kopfteilschwenkeinheit (12,27) gegenüber der Kopfteilführung (14) zwangsweise in ein Schwenken des Kopfteils (4,25) gegenüber der Kopfteilhöhenverstellung (11,30) und/oder der Rückenlehne (2) umgesetzt wird,
**dadurch gekennzeichnet dass**
hinter der Rückenlehne (2) eine Öffnung eines Kopfstützenschachts (10) zum wenigstens teilweisen Durchführen des Kopfteils (4,25) vorgesehen ist, dass ein Etagenbrett (8,29) zum Verschließen der Öffnung (9) in der oberen Stellung des Kopfteils (4,25) mit dem Kopfteil (4,25) verbunden ist und dass wenigstens eine Strebe (6,26) des Kopfteils (4,25) derart durch eine Aussparung des Etagenbretts (8,29) hindurchgeführt ist, so dass die wenigstens eine Strebe (6,26) beim Schwenken des Kopfteils (4,25) nach vorne und/oder nach hinten in der Aussparung verstellt werden kann.

2. Sitzmöbel nach Anspruch 1,
**dadurch gekennzeichnet, dass**
das Kopfteil (4,25) in Abhängigkeit seiner Position wenigstens abschnittsweise zwischen der unteren Stellung und der oberen Stellung in einem vorbestimmten Winkel gegenüber der Kopfteilhöhenverstellung (11,30) und/oder der Rückenlehne (2) geneigt ist, dass das Kopfteil (4,25) in unterschiedlichen Stellungen in unterschiedlichen Winkeln gegenüber der Kopfteilhöhenverstellung (11,30) und/oder der Rückenlehne (2) geneigt ist und dass, vorzugsweise das Kopfteil (4,25) in oberen Stellungen weiter nach vorne in Bezug auf die Rückenlehne (2) geneigt ist als in unteren Stellungen.

3. Sitzmöbel nach Anspruch 1 oder 2,
**dadurch gekennzeichnet, dass**
die wenigstens eine Kopfteilschwenkeinheit (12,27) wenigstens einen beim Verstellen des Kopfteils (4,25) von der unteren Stellung in die obere Stellung und/oder zurück wenigstens abschnittsweise in wenigstens eine Aussparung der wenigstens einen Kopfteilführung (14) eingreift und dass der Nocken (13) der Kopfteilschwenkeinheit (12,27) beim Verstellen des Kopfteils (4,25) von der unteren Stellung in die obere Stellung und/oder zurück wenigstens abschnittsweise entlang der Aussparung derart geführt ist, so dass das Kopfteil (4,25) durch ein Abgleiten des Nockens (13) an der Aussparung gegenüber der Kopfteilhöhenverstellung (11,30) und/oder der Rückenlehne (2) geschwenkt wird.

4. Sitzmöbel nach Anspruch 3,
**dadurch gekennzeichnet, dass**
die Aussparung als Kanal (15) ausgebildet ist und dass, vorzugsweise, der Kanal (15) zu beiden gegenüberliegenden Seiten Gleitflächen (16) zum Abgleiten des Nockens (13) beim Verstellen des Kopfteils (4,25) von der unteren Stellung in die obere Stellung und zurück aufweist.

5. Sitzmöbel nach einem der Ansprüche 1 bis 4,
**dadurch gekennzeichnet, dass**
die wenigstens eine Kopfteilschwenkeinheit (12,27) und die Kopfteilführung (14) derart miteinander in Eingriff stehen, so dass das Kopfteil (4,25) unterhalb einer Zwischenstellung in einem wenigstens im Wesentlichen konstanten Winkel gegenüber der Kopfteilhöhenverstellung (11,30) und/oder der Rückenlehne (2) geneigt ist und dass, vorzugsweise, die wenigstens eine Kopfteilschwenkeinheit (12,27) und die Kopfteilführung (14) derart miteinander in Eingriff stehen, so dass das Kopfteil (4,25) oberhalb einer Zwischenstellung in allen Stellungen weiter zur Rückenlehne (2) und/oder nach vorne geneigt ist als unterhalb der Zwischenstellung.

6. Sitzmöbel nach einem der Ansprüche 1 bis 5,
**dadurch gekennzeichnet, dass**
das Kopfteil (4,25) in der Zwischenstellung zu wenigstens 50 %, vorzugsweise zu wenigstens 60 %, insbesondere zu wenigstens 70% des Verstellwegs zwischen der unteren Stellung und der oberen Stellung des Kopfteils (4,25) nach oben verstellt ist.

7. Sitzmöbel nach einem der Ansprüche 1 bis 6,
**dadurch gekennzeichnet, dass**
das Kopfteil (4,25) in der unteren Stellung vollständig unterhalb des oberen Randes der Rückenlehne (2) angeordnet ist und/oder dass das Kopfteil (4,25) in der oberen Stellung wenigstens abschnittsweise vertikal oberhalb des oberen Rands der Rückenlehne (2) angeordnet ist.

8. Sitzmöbel nach einem der Ansprüche 1 bis 7,
**dadurch gekennzeichnet, dass**
die wenigstens eine Kopfteilhöhenverstellung (11,30) wenigstens ein mit einem Zahnstangenelement (20) des Sitzmöbels (1,24) kämmendes Zahnradelement (19) aufweist, dass das Zahnradelement (19) zum Höhenverstellen der Kopfteilhöhenverstellung (11,30) entlang des Zahnstangenelements (20) motorisch angetrieben ist und dass, vorzugsweise gegenüberliegend zwei Zahnradelemente (19) mit jeweils einem Zahnstangenelement (20) kämmend vorgesehen und über eine Synchronstrebe (18) drehfest, vorzugsweise koaxial zu den Zahnradelementen (19), miteinander verbunden sind.

9. Sitzmöbel nach Anspruch 8,
**dadurch gekennzeichnet, dass**
die wenigstens eine Kopfteilhöhenverstellung (11,30) das Zahnstangenelement (20) an der dem Zahnradelement (19) abgewandten Seite des Zahnstangenelements (20) formschlüssig hintergreift und/oder dass die beiden Zahnradelemente (19) und/oder zwei Streben (6) des Kopfteils (4) über eine Querstrebe (23) fest miteinander verbunden sind.

10. Sitzmöbel nach einem der Ansprüche 1 bis 9,
**dadurch gekennzeichnet, dass**
die Kopfteilhöhenverstellung (11,30) über einen motorischen Antrieb (17) von wenigstens der unteren Stellung in die obere Stellung und zurück angetrieben ist und dass, vorzugsweise, der motorische Antrieb (17) dazu ausgebildet ist, die Synchronstrebe (18), insbesondere direkt, in Rotation zu versetzen und/oder wenigstens ein mit einem Zahnradelement (19) kämmendes Zahnradelement anzutreiben.

11. Sitzmöbel nach Anspruch 10,
**dadurch gekennzeichnet, dass**
der motorische Antrieb (17) mit der Kopfteilhöhenverstellung (11,30) höhenverstellbar ausgebildet ist und dass, vorzugsweise, der motorische Antrieb (17) an der Synchronstrebe (18) und/oder der Querstrebe (23) festgelegt ist.

12. Sitzmöbel nach einem der Ansprüche 1 bis 11,
**dadurch gekennzeichnet, dass**
an gegenüberliegenden Seiten des Sitzmöbel (1,24) jeweils eine Kopfteilschwenkeinheit (12,27) und/oder jeweils ein mit einem Zahnradelement (19) kämmendes Zahnstangenelement (20) und/oder jeweils eine Strebe (6) des Kopfteils (4) und/oder jeweils eine Kopfteilführung (14) vorgesehen ist.

## Claims

1. Seating furniture (1, 24), in particular an armchair or sofa, with at least one backrest (2), at least one head part (4, 25), at least one head part height adjustment (11, 30) and at least one head part pivoting unit (12, 27), wherein the head part (4, 25) is held adjustably relative to the at least one backrest (2) at least from a lower position into an upper position via the head part height adjustment (11, 30), wherein the head part (4, 25) is held pivotably relative to the head part height adjustment (11, 30) on the head part height adjustment (11, 30) via the head part pivoting unit (12, 27) and wherein the at least one head part pivoting unit (12, 27) is provided, when the head part (4, 25) is adjusted from the lower position into the upper position and/or back, at least in sections in positive engagement with at least one head part guide (14) and displaceable along the head part guide (14) in such a way that an adjustment of the head part pivoting unit (12, 27) relative to the head part guide (14) is forcibly converted into a pivoting of the head part (4, 25) relative to the head part height adjustment (11, 30) and/or the backrest (2),
**characterized in that**
an opening of a headrest duct (10) is provided behind the backrest (2) for at least partial passage of the head part (4, 25), that a tier board (8, 29) for closing the opening (9) in the upper position of the head part (4, 25) is connected to the head part (4, 25), and that at least one strut (6, 26) of the head part (4, 25) is guided through a recess in the tier board (8, 29) in such a way that the at least one strut (6, 26) can be adjusted forwards and/or backwards in the recess when the head part (4, 25) is pivoted.

2. Seating furniture according to claim 1,
**characterized in that**
the head part (4, 25), depending on its position, is inclined at least in sections between the lower position and the upper position at a predetermined angle relative to the head part height adjustment (11, 30) and/or to the backrest (2), that the head part (4, 25) is inclined, in different positions, at different angles relative to the head part height adjustment (11, 30) and/or to the backrest (2) and that, preferably, the head part (4, 25) is inclined further forwards in relation to the backrest (2) in upper positions than in the lower positions.

3. Seating furniture according to claim 1 or 2,
**characterized in that**
the at least one head part pivoting unit (12, 27) engages, when the head part (4, 25) is adjusted from the lower position into the upper position and/or back, at least partially in at least one recess of the at least one head part guide (14), and that the cam (13) of the head part pivoting unit (12,27) is guided at least in sections along the recess when the head part (4, 25) is adjusted from the lower position into the upper position and/or back in such a way that the head part (4, 25) is pivoted relative to the head part height adjustment (11, 30) and/or the backrest (2) by the cam (13) sliding against the recess.

4. Seating furniture according to claim 3,
**characterized in that**
the recess is formed as a channel (15) and that, preferably, the channel (15) has sliding surfaces (16) on both opposite sides for sliding the cam (13) when adjusting the head part (4, 25) from the lower position to the upper position and back.

5. Seating furniture according to one of claims 1 to 4,
**characterized in that**
the at least one head part pivoting unit (12, 27) and the head part guide (14) are in engagement with each other in such a way that the head part (4, 25) is inclined, below an intermediate position, at an at least substantially constant angle relative to the head part height adjustment (11,30) and/or the backrest (2) and that, preferably, the at least one head part pivoting unit (12, 27) and the head part guide (14) engage with one another in such a way that the head part (4, 25), above an intermediate position, is inclined further towards the backrest (2) and/or futher forwards in all positions than below the intermediate position.

6. Seating furniture according to one of claims 1 to 5,
**characterized in that**
the head part (4, 25) is adjusted upwards by at least 50%, preferably by at least 60%, in particular by at least 70% of the adjustment travel between the lower position and the upper position of the head part (4, 25) in the intermediate position.

7. Seating furniture according to one of claims 1 to 6,
**characterized in that**
the head part (4, 25) is arranged, in the lower position, completely below the upper edge of the backrest (2) and/or that the head part (4, 25) is arranged vertically above the upper edge of the backrest (2) at least in sections in the upper position.

8. Seating furniture according to one of claims 1 to 7,
**characterized in that**
the at least one head part height adjustment (11, 30) has at least one gear element (19) meshing with a toothed rack element (20) of the seating furniture (1, 24), that the gear element (19) for height adjustment of the head part height adjustment (11,30) is motor-driven along the toothed rack element (20) and that, preferably, two gear elements (19) are provided, opposite of one another, respectively meshing with a toothed rack element (20) and are connected to one another in a rotationally fixed manner, preferably coaxially with the gear elements (19), via a synchronization strut (18).

9. Seat according to claim 8,
**characterized in that**
the at least one head part height adjustment (11, 30) positively engages behind the toothed rack element (20) on the side of the toothed rack element (20) facing away from the gear element (19) and/or that the two gear elements (19) and/or two struts (6) of the head part (4) are firmly connected to one another via a cross strut (23).

10. Seating furniture according to one of claims 1 to 9,
**characterized in that**
the head part height adjustment (11, 30) is driven from at least the lower position to the upper position and back via a motor drive (17) and that, preferably, the motor drive (17) is configured to set the synchronization strut (18), in particular directly, in rotation and/or to drive at least one gear element meshing with a gear element (19).

11. Seating furniture according to claim 10,
**characterized in that**
the motor drive (17) is formed to be height-adjustable with the head part height adjustment (11, 30) and that, preferably, the motor drive (17) is fixed to the synchronization strut (18) and/or the cross strut (23).

12. Seating furniture according to one of claims 1 to 11,
**characterized in that**
on opposite sides of the seating furniture (1, 24), respectively a head part pivoting unit (12, 27) and/or respectively a toothed rack element (20) meshing with a gear element (19) and/or respectively a strut (6) of the head part (4) and/or respectively a head part guide (14) is provided.

## Revendications

1. Meuble d'assise (1, 24), en particulier fauteuil ou canapé, avec au moins un dossier (2), au moins une partie de tête (4, 25), au moins un réglage en hauteur de partie de tête (11, 30) et au moins une unité de pivotement de partie de tête (12, 27), où la partie de tête (4, 25) est maintenue de manière réglable par intermédiaire du réglage en hauteur de partie de tête (11, 30) par rapport au au moins un dossier (2) au moins d'une position inférieure à une position supérieure, où la partie de tête (4, 25) est maintenue de manière pivotable par rapport au réglage en hauteur de partie de tête (11, 30), et où l'au moins une unité de pivotement de partie de tête (12, 27) est prévue, lors d'un réglage de la partie de tête (4, 25) de la position inférieure à la position supérieure et/ou en retour, au moins par sections, en engagement par complémentarité de forme avec au moins un guide de partie de tête (14) et de manière coulissable le long du guide de partie de tête (14), de sorte qu'un réglage de l'unité de pivotement de partie de tête (12, 27) par rapport au guidage de partie de tête (14) est transformé de manière forcée en un pivotement de la partie de tête (4, 25) par rapport au réglage de hauteur de partie de tête (11, 30) et/ou au dossier (2),
**caractérisé en ce que**
une ouverture d'un puits d'appui-tête (10) est prévue derrière le dossier (2) pour un passage au moins partiel de la partie de tête (4, 25), qu'une planche à étages (8, 29) est reliée à la partie de tête (4, 25) pour fermer l'ouverture (9) dans la position supérieure de la partie de tête (4, 25) et qu'au moins une entretoise (6, 26) de la partie de tête (4, 25) est guidée à travers un évidement de la planche à étages (8, 29) de telle sorte que la au moins une entretoise (6, 26) peut être déplacée dans l'évidement lors d'un pivotement de la partie de tête (4, 25) vers l'avant et/ou vers l'arrière.

2. Meuble d'assise selon la revendication 1,
**caractérisé en ce que**
la partie de tête (4, 25) est inclinée en fonction de sa position au moins par sections entre la position inférieure et la position supérieure selon un angle prédéterminé par rapport au réglage en hauteur de partie de tête (11, 30) et/ou au dossier (2), que la partie de tête (4, 25) est inclinée dans différentes positions selon des angles différents par rapport au réglage en hauteur de partie de tête (11, 30) et/ou au dossier (2) et que, de préférence, la partie de tête (4, 25) est inclinée davantage vers l'avant par rapport au dossier (2) dans les positions supérieures que dans les positions inférieures.

3. Meuble d'assise selon la revendication 1 ou 2,
**caractérisé en ce que**
l'au moins une unité de pivotement de la partie de tête (12, 27) s'engage au moins partiellement dans au moins un évidement de l'au moins un guide de partie de tête (14) lors d'un déplacement de la partie de tête (4, 25) de la position inférieure à la position supérieure et/ou en retour, et que la came (13) de l'unité de pivotement de la partie de tête (12,27) lors du déplacement de la partie de tête (4, 25) de la position inférieure à la position supérieure et/ou en retour est guidée au moins par sections le long de l'évidement de telle sorte que la partie de tête (4, 25) est pivotée par rapport au réglage en hauteur de partie de tête (11, 30) et/ou au dossier (2) par un glissement de la came (13) sur l'évidement.

4. Meuble d'assise selon la revendication 3,
**caractérisé en ce que**
l'évidement est réalisé sous forme de canal (15) et que, de préférence, le canal (15) a des surfaces de glissement (16) des deux côtés opposés pour un glissement de la came (13) lors d'un réglage de la partie de tête (4, 25) de la position inférieure à la position supérieure et en retour.

5. Meuble d'assise selon l'une des revendications 1 à 4,
**caractérisé en ce que**
l'au moins une unité de pivotement de partie de tête (12, 27) et le guide de partie de tête (14) sont en engagement l'un avec l'autre de telle sorte que la partie de tête (4, 25) est inclinée, en dessous d'une position intermédiaire, à un angle au moins essentielement constant par rapport au réglage en hauteur de partie de tête (11,30) et/ou au dossier (2) et que, de préférence, l'au moins une unité de pivotement de la partie de tête (12, 27) et le guide de partie de tête (14) sont en engagement l'un avec l'autre de telle sorte que la partie de tête (4, 25) est, au-dessus d'une position intermédiaire, dans toutes les positions, plus inclinée vers le dossier (2) et/ou vers l'avant qu'en dessous de la position intermédiaire.

6. Meuble d'assise selon l'une des revendications 1 à 5,
**caractérisé en ce que**
la partie de tête (4, 25) est déplacée vers le haut sur au moins 50 %, de préférence sur au moins 60 %, en particulier sur au moins 70 % de la course de déplacement entre la position inférieure et la position supérieure de la partie de tête (4, 25) dans la position intermédiaire.

7. Meuble d'assise selon l'une des revendications 1 à 6,
**caractérisé en ce que**
la partie de tête (4, 25) est disposée entièrement en dessous du bord supérieur du dossier (2) dans la position inférieure et/ou que la partie de tête (4, 25) est disposée verticalement au-dessus du bord supérieur du dossier (2) au moins par sections dans la position supérieure.

8. Meuble d'assise selon l'une des revendications 1 à 7,
**caractérisé en ce que**
le au moins un réglage en hauteur de partie de tête (11, 30) a au moins un élément de roue dentée (19) engrenant avec un élément de crémaillère (20) du meuble d'assise (1, 24), que l'élément de roue dentée (19) est entraîné par moteur pour le réglage en hauteur du réglage en hauteur de la partie de tête (11,30) le long de l'élément de crémaillère (20) et que, de préférence en face l'un de l'autre, deux éléments de roue dentée (19) sont prévus pour s'engrener chacun avec un élément de crémaillère (20) et sont reliés entre eux de manière solidaire en rotation, de préférence coaxialement aux éléments de roue dentée (19), par une entretoise de synchronisation (18).

9. Meuble d'assise selon la revendication 8,
**caractérisé en ce que**
l'au moins un réglage en hauteur de partie de tête (11, 30) engage derrière l'élément à crémaillère (20) par complémentarité de forme sur le côté de l'élément à crémaillère (20) opposé à l'élément de roue dentée (19) et/ou **en ce que** les deux éléments de roue dentée (19) et/ou deux entretoises (6) de la partie de tête (4) sont reliés solidement entre eux par une entretoise transversale (23).

10. Meuble d'assise selon l'une des revendications 1 à 9,
**caractérisé en ce que**
le réglage en hauteur de partie de tête (11, 30) est entraîné par un entraînement motorisé (17) depuis au moins la position inférieure jusqu'à la position supérieure et en retour, et que, de préférence, l'entraînement motorisé (17) est configuré pour entraîner en rotation, en particulier directement, l'entretoise de synchronisation (18) et/ou pour entraîner au moins un élément de roue dentée engrenant avec un élément de roue dentée (19).

11. Meuble d'assise selon la revendication 10,
**caractérisé en ce que**
l'entraînement motorisé (17) est configuré de manière réglable en hauteur avec le réglage en hauteur de la partie de tête (11, 30) et que, de préférence, l'entraînement motorisé (17) est fixé à l'entretoise de synchronisation (18) et/ou à l'entretoise transversale (23).

12. Meuble d'assise selon l'une des revendications 1 à 11,
**caractérisé en ce que**
sur des côtés opposés du meuble d'assise (1, 24) respectivement une unité de pivotement de la partie de tête (12, 27) et/ou respectivement un élément de crémaillère (20) engrenant avec un élément de roue dentée (19) et/ou respectivement une entretoise (6) de la partie de tête (4) et/ou respectivement un guide de partie de tête (14) est prévu.
